# EUROPÄISCHE PATENTANMELDUNG

(11) **EP 4 353 661 A1**
(43) Veröffentlichungstag der Anmeldung: **17.04.2024**
(21) Anmeldenummer: 22200561.3
(22) Anmeldetag: 10.10.2022
(51) Int. Cl.: B66B 23/00, B66B 23/22

(54) **SOCKEL FÜR EINE MODULWEISE ZUSAMMENBAUBARE FAHRWEGVORRICHTUNG**

(71) Anmelder: TK Elevator Innovation and Operations GmbH, 40472 Düsseldorf (DE)
(72) Erfinder: DIETRICH, Jan, 22949 Ammersbek (DE)
(74) Vertreter: Michalski Hüttermann & Partner Patentanwälte mbB

(57) **Zusammenfassung**

Die vorliegende Erfindung betrifft einen Sockel (13) für eine modulweise zusammenbaubare Fahrwegvorrichtung (1), insbesondere eine Fahrtreppenvorrichtung, mit zumindest einem ersten Längsabschnittsmodul (1.1, 1.2, 1.3) und einem zweiten Längsabschnittsmodul (1.1, 1.2, 1.3), der Sockel (13) aufweisend einen ersten Sockelabschnitt (13.1) und einen zweiten Sockelabschnitt (13.2) und zumindest ein Verbindungselement (13.3) zum Überbrücken eines Montageabstands (23) zwischen dem ersten Sockelabschnitt (13.1) und dem zweiten Sockelabschnitt (13.2) in einer Längsrichtung (L), wobei das Verbindungselement (13.3) als gleichschenkliges Trapez geformt ist und ein erster Schenkel (24.1) dem ersten Sockelabschnitt (13.1) und ein zweiter Schenkel (24.2) dem zweiten Sockelabschnitt (13.2) zugeordnet ist, wobei mit dem Verbindungselement (13.3) korrespondierende Kanten (25.1, 25.2) der Sockelabschnitte (13.1, 13.2) als Gegenschrägen zu den Schenkeln (24.1, 24.2) ausgebildet sind und wobei das Verbindungselement (13.3) in einer zu seiner Höhe parallelen ersten Querrichtung (Q.1) variable an den Sockelabschnitten (13.1, 13.2) positioniert befestigbar ist.

## Beschreibung

### Technisches Gebiet

Die vorliegende Erfindung betrifft einen Sockel für eine modulweise zusammenbaubare Fahrwegvorrichtung, insbesondere eine Fahrtreppenvorrichtung, mit zumindest einem ersten Längsabschnittsmodul und einem zweiten Längsabschnittsmodul. Des Weiteren betrifft die vorliegende Erfindung einen Sockelabschnitt für einen solchen Sockel, ein Längsabschnittsmodul mit einem solchen Sockelabschnitt sowie eine Fahrwegvorrichtung mit einem vorgenannten Sockel bzw. einem vorgenannten Längsabschnittmodul.

### Hintergrund der Erfindung

Fahrwegvorrichtungen sind aus dem Stand der Technik grundsätzlich bekannt. Dabei bilden bei solchen Fahrwegvorrichtungen Tragstrukturen das äußere Tragwerk für Komponenten der Fahrwegvorrichtung, wie etwa Führungen mit darin einliegenden Stufen/Paletten, Antriebe und Elektrik sowie für Anbau- und Verkleidungselemente und sind üblicherweise aus zwei sich gegenüberliegenden und über Querträger verbundene Seitenwandeinheiten gebildet. Die Seitenwandeinheiten weisen dabei üblicherweise als Strukturelemente miteinander verschweißte Profile auf, aus denen fachwerkartige Seitenwände und ein Ober- sowie ein Untergurt ausgebildet sind.

Nachteilig weisen solche Tragstrukturen relativ große Fertigungstoleranzen auf, die insbesondere durch das Schweißen der Profile bedingt sind. Komponenten der Fahrwegvorrichtung, die an der Tragstruktur befestigt werden, müssen daher durch nachteilig sehr aufwändige Verfahren mit entsprechenden Montagehilfsmitteln positioniert und/oder ausgerichtet werden, bevor sie an der Tragstruktur befestigt werden. Dazu sind entsprechende Befestigungsmittel für eine variable Positionierung/Ausrichtung der Komponente gegenüber der Tragstruktur ausgebildet und/oder müssen nach dem Positionieren und/oder Ausrichten erst aufwändig händisch geschaffen werden.

Aus EP 1 321 424 B1 ist eine Tragkonstruktion für eine Fahrtreppe oder einen Fahrsteig bekannt, welche ein Fachwerkelement aufweist, das einstückig und als flächige, unprofilierte, geschnittene Platte ausgebildet ist. Bei dem Aufbau der Tragkonstruktion ist insofern die Schweißarbeit reduziert.

### Beschreibung der Erfindung

Ausgehend von dieser Situation ist es eine Aufgabe der vorliegenden Erfindung, eine vereinfachte und sichere Positionierung/Ausrichtung von Komponenten einer modulweise zusammenbaubaren Fahrwegvorrichtung zu ermöglichen.

Die Aufgabe der Erfindung wird durch die Merkmale der unabhängigen Hauptansprüche gelöst. Vorteilhafte Ausgestaltungen sind in den Unteransprüchen angegeben. Sofern technisch möglich, können die Lehren der Unteransprüche beliebig mit den Lehren der Haupt- und Unteransprüche kombiniert werden.

Insbesondere wird die Aufgabe demnach gelöst durch einen Sockel für eine modulweise zusammenbaubare Fahrwegvorrichtung, insbesondere eine Fahrtreppenvorrichtung, mit zumindest einem ersten Längsabschnittsmodul und einem zweiten Längsabschnittsmodul, der Sockel aufweisend einen dem ersten Längsabschnittsmodul zugeordneten ersten Sockelabschnitt und einen dem zweiten Längsabschnittsmodul zugeordneten zweiten Sockelabschnitt und zumindest ein Verbindungselement zum Überbrücken eines Montageabstands zwischen dem ersten Sockelabschnitt und dem zweiten Sockelabschnitt in einer Längsrichtung der Fahrwegvorrichtung, wobei das Verbindungselement als Trapez geformt ist und ein erster Schenkel dem ersten Sockelabschnitt und ein zweiter Schenkel dem zweiten Sockelabschnitt zugeordnet ist, wobei mit dem Verbindungselement korrespondierende Kanten der Sockelabschnitte als Gegenschrägen zu den Schenkeln ausgebildet sind und wobei das Verbindungselement in einer zu seiner Höhe parallelen ersten Querrichtung variable an den Sockelabschnitten positioniert befestigbar ist.

Nachfolgend werden vorteilige Aspekte der beanspruchten Erfindung erläutert und weiter nachfolgend bevorzugte modifizierte Ausführungsformen der Erfindung beschrieben. Erläuterungen, insbesondere zu Vorteilen und Definitionen von Merkmalen, sind dem Grunde nach beschreibende und bevorzugte, jedoch nicht limitierende Beispiele. Sofern eine Erläuterung limitierend ist, wird dies ausdrücklich erwähnt.

Im Sinne der vorliegenden Offenbarung bezieht sich der allgemeine Begriff "Fahrwegvorrichtung" vornehmlich auf Fahrtreppenvorrichtungen und Fahrsteigvorrichtungen (letztere insbesondere in stufenloser Ausgestaltung in zumindest annähernd ebener Ausrichtung oder bei vernachlässigbarer Steigung) sowie artverwandte Personentransporteinrichtungen mit endlos umlaufender Transporteinrichtung. Eine Fahrwegvorrichtung umfasst dabei beispielsweise die Transporteinrichtung bildende Segmente oder Einheiten, insbesondere Stufen oder Paletten, welche mit angetriebenen Ketten oder vergleichbaren Triebmitteln verbunden und in Führungen geführt sind. Die Führungen sowie eine/die Kette (oder ein vergleichbar wirkendes Zugmittel) und weitere Komponenten der Fahrwegvorrichtung werden beispielsweise innerhalb von sich in Längsrichtung im Wesentlichen seitlich davon erstreckenden Tragstrukturen gehalten, die zumeist aus zwei sich gegenüberliegenden und über Querträger und wahlweise auch eine Bodeneinheit miteinander verbundenen Seitenwandeinheiten gebildet sind. Der Begriff "Fahrwegvorrichtung" bezieht sich hier insbesondere auf modular aufgebaute Fahrwegvorrichtungen, die aus mehreren Längsabschnitten bzw. Längsabschnittsmodulen mit jeweils individueller bzw. individuell erstellter Tragstruktur modular aufgebaut und modulweise zusammengebaut/montierbar sind.

Der Begriff "Längsabschnittsmodul" ist im Sinne der vorliegenden Offenbarung allgemein als ein Längsmodul der Fahrwegvorrichtung zu verstehen, d.h. als ein Modul, das einen Längs- oder Längenabschnitt der Fahrwegvorrichtung bildet (also einen zumindest in struktureller Hinsicht vollständigen Bestandteil im entsprechenden Längenbereich). Dieser Begriff umfasst daher die Begriffe "Kopfmodul" und "Zwischenmodul". Der Begriff "Kopfmodul" bezeichnet ein an einem der Enden der Fahrwegvorrichtung angeordnetes Modul und bezieht sich dabei wahlweise auf beide Arten von Kopfmodulen (oberes und unteres Kopfmodul, auch als Oberteil und Unterteil bezeichnet); insofern kann dieser Begriff gleichermaßen das Modul am oberen oder am unteren Ende der Fahrwegvorrichtung bezeichnen. Kopfmodule erstrecken sich üblicherweise über einen/den Neigungswinkel der Fahrwegvorrichtung, überspannen also die Knickstelle bzw. den Übergang vom geneigten Längsabschnitt zum jeweiligen horizontalen Abschnitt. In diesem Zusammenhang bezieht sich der Begriff "Podestabschnitt" auf den in bestimmungsgemäßer Anordnung zumindest annähernd in einer Horizontalebene ausgerichteten Abschnitt des jeweiligen Kopfmoduls; insofern wird bei einer Beschreibung der Anordnung/Ausrichtung des jeweiligen Kopfmoduls auch auf die Ausrichtung dieses Podestabschnitts (bzw. dessen Haupterstreckungsebene) Bezug genommen, insbesondere da bzw. wenn die absolute Länge des Podestabschnitts größer ist als die absolute Länge des Schrägabschnitts. Der Begriff "verbindender Schrägabschnitt", der in der Literatur auch als Stummel bezeichnet wird, ist insbesondere auch als der für das Verbinden/Verheiraten mit einem weiteren Längsabschnittsmodul vorgesehene schräg/geneigt ausgerichtete Abschnitt zu verstehen und kann je nach Funktion des jeweiligen Kopfmoduls mehr oder weniger lang ausgeprägt sein; daraus ergibt sich, dass vorgesehen ist, die einzelnen Module untereinander im Bereich eines/des geneigten Längsabschnitts miteinander zu verbinden. Der allgemeine Begriff "Längsabschnitt" kann dabei wahlweise ein Längsabschnittsmodul oder einen spezifischen Längsabschnitt insbesondere des Kopfmoduls betreffen (also Podestabschnitt oder Schrägabschnitt).

Die Tragstruktur der Fahrwegvorrichtung bzw. des jeweiligen Moduls ist bevorzugt im Wesentlichen durch sich gegenüberliegende Seitenwandeinheiten und diese verbindende Querträger (auch als Querriegel bezeichnet) gebildet, wobei eine jeweilige Seitenwandeinheit durch zumindest eine Seitenwand sowie insbesondere durch einen Obergurt und/oder einen Untergurt gebildet ist. Der hier beschriebene modulweise Herstellungsvorgang kann dabei auch die Verbindung einer Bodeneinheit mit den Seitenwandeinheiten umfassen, es hat sich jedoch gezeigt, dass eine solche Bodeneinheit nicht notwendigerweise eine Tragfunktion erfüllen muss, sondern z.B. hinsichtlich der Funktion ausgestaltet ist, Öl eines/des Antriebs aufzufangen und gegebenenfalls abzuleiten, oder in Hinblick auf eine Abdeckung und/oder Zugänglichkeit von unten zur Tragstruktur bzw. zur Fahrwegvorrichtung optimiert ausgestaltet ist; insofern ist die Bodeneinheit als eine optionale Baueinheit zu verstehen, welche funktional auch separat von der Tragstruktur vorgesehen sein kann, welche optional jedoch auch eine zusätzlich unterstützende lasttragende Funktion übernehmen kann, falls in Einzelfällen gewünscht.

Der Begriff "Seitenwand" bezieht sich auf eine Seitenstruktur, die beispielsweise zumindest abschnittsweise flächig in nur einer Seitenebene verläuft, jedoch alternativ oder ergänzend zumindest abschnittsweise durch Profile, Streben oder Träger mit Erstreckung über eine/die Seitenebene hinaus ausgebildet und/oder verstärkt ist. Allgemein ist die Seitenwand aus Strukturelementen bzw. Strukturabschnitte gebildet, die als flächig ausgebildete Strukturabschnitte Kräfte in mehreren Richtungen aufnehmen und/oder als stabförmige bzw. strebenartige Strukturelemente/-abschnitte die jeweiligen Kräfte lediglich entlang der durch die Ausrichtung vorgegebenen Längserstreckung aufnehmen (Zug oder Druck). Die Seitenwand ist also beispielsweise als geschlossene Fläche, als reines Fachwerk oder als Struktur mit Anteilen von geschlossenen Flächen und Anteilen mit Fachwerkstruktur ausgebildet. Wahlweise sind zumindest einzelne der Strukturelemente/-abschnitte der Seitenwand aus Flachmaterial, insbesondere Metallblech gebildet, z.B. strukturell flächige Abschnitte oder versteifende (insbesondere) gebogenen L- oder U-Profilabschnitte im Bereich von Schweißverbindungen zu weiteren Strukturelementen/-abschnitten.

Eine "Seitenwandeinheit" umfasst gemäß Verständnis der vorliegenden Offenbarung die vorbeschriebene Seitenwand sowie als weitere Strukturelemente/-abschnitte dieser Seitenwand zugeordnete Gurte, insbesondere einen Obergurt und einen Untergurt, wobei die Gurte mit der Seitenwand einstückig, integriert oder voneinander separat ausgebildet sein können. Diese Gurte werden alternativ auch als Bänder bezeichnet. Die jeweilige Seitenwand/-einheit kann dabei auch als modulweise bereitgestellte Seitenwand/-einheit zu verstehen sein, je nach Bezugnahme auf eine/die jeweilige Phase des Herstellungsprozesses der einzelnen Module oder der gesamten Fahrwegvorrichtung. Insofern kann der Begriff Seitenwandeinheit die gesamte Seitenstruktur umfassend Ober- und Untergurt bezeichnen, und der Begriff Seitenwand kann die zwischen Ober- und Untergurt angeordnete Seitenstruktur bezeichnen.

Die Begriffe Obergurt und Untergurt, die zusammen auch als Gurte bezeichnet werden, bezeichnen vorliegend sich in Längsrichtung im Bereich einer Oberkante bzw. einer Unterkante der Seitenwand erstreckende Strukturelemente bzw. Strukturabschnitte zum Aufnehmen von Lasten in Längsrichtung der Fahrwegvorrichtung, insbesondere von Biegelasten, die vornehmlich zu Zugbeanspruchungen im Untergurt und zu Druckbeanspruchungen im Obergurt führen. Die Gurte sind dazu bevorzugt als Profile oder Profilabschnitte, insbesondere als L-Profile, U-Profile oder Hohlprofile ausgebildet und weisen somit ein günstiges Flächenträgheitsmoment zur Aufnahme der Biegelasten auf. Die Gurte versteifen also die Tragstruktur und bilden äußere Eckpunkte, wobei wahlweise die Gurte und/oder die Seitenwände zum Befestigen von weiteren Komponenten der Fahrwegvorrichtung dienen. Die Gurte können weiterhin als von der Seitenwand separate Bauteile ausgebildet sein; bevorzugt ist jedoch zumindest ein Teil der Gurte einstückig mit der Seitenwand, beispielsweise durch Biegen der Seitenwand ausgebildet. Besonders bevorzugt ist der Obergurt als Hohlprofil mit vier Wandungen ausgebildet, wobei zwei Wandungen von der L-förmig gebogenen, in diesem Bereich aus Flachmaterial hergestellten Seitenwand und zwei weitere der Wandungen von einem ebenfalls L-förmig gebogenen und von der Seitenwand separaten Flachmaterialbauteil gebildet sind. Weiterhin bevorzugt ist in ähnlicher Weise der Untergurt als Hohlprofil mit vier Wandungen ausgebildet, wobei zwei Wandungen von der L-förmig gebogenen, in diesem Bereich aus Flachmaterial hergestellten Seitenwand und zwei Wandungen von der ebenfalls L-förmig gebogenen, in diesem Bereich aus Flachmaterial hergestellten Bodeneinheit gebildet sind. Die die Wandungen bildenden Komponenten sind dabei bevorzugt miteinander verschweißt. Der Obergurt und/oder der Untergurt können auch gänzlich einstückig mit der Seitenwand oder gänzlich separat von der Seitenwand bereitgestellt sein (insbesondere auch im Sinne einer prozessualen Variation).

Als ein Sockel wird eine Verblendung der Tragstruktur bzw. Seitenwandeinheit zu einer Innenseite der Fahrwegvorrichtung in einem Bereich oberhalb der Stufen bzw. Paletten verstanden. Ein solcher Sockel dient dabei dazu, die Tragstruktur bzw. in/an der Tragstruktur vorgesehene Komponenten optisch abzuschirmen und zudem gegen das Eindringen von Gegenständen und/oder Personen zu schützen. Da der Sockel unmittelbar neben den Stufen bzw. Paletten feststehend angeordnet ist, zu den Stufen/Patellen einen möglichst kleinen Abstand aufweist und sich auch in unmittelbarer Nähe zu einer auf der Fahrwegvorrichtung stehenden Person befindet, besteht an den Sockel die Anforderung, dass dieser keine potenziellen Gefahrenstellen wie Unebenheiten, offene Kanten, Grate oder dergleichen aufweist. Als ein Sockelabschnitt wird ein Längsabschnitt des Sockels verstanden, wobei mehrere jeweils einem Längsabschnittsmodul zugeordnete und miteinander in der Längsrichtung verbundene Sockelabschnitte bei einer zusammengebauten Fahrwegvorrichtung den Sockel bilden. Bezüglich den Verbindungsstellen von Sockelabschnitten bestehen die vorgenannten Anforderungen zum Vermeiden von Gefahrenstellen insbesondere. Zudem besteht für ein passgenaues Zusammentreffen der Sockelabschnitte beim Zusammenbau der Längsabschnittsmodule eine hohe Anforderung an die Passgenauigkeit bei der Positionierung und Ausrichtung der Sockelabschnitte an dem jeweiligen Längsabschnittsmodul. Die Passgenauigkeit muss dabei sowohl bezüglich einer Flucht als auch bezüglich eines Stoßes gewährleistet sein.

Als ein Montageabstand wird eine sich in der Längsrichtung erstreckende Lücke zwischen zwei zueinander benachbarten Sockelabschnitten verstanden, die während der Montage, insbesondere nach dem Verbinden zweiter Längsabschnittsmodule, besteht. Insbesondere sind Montageabstände bei der Dimensionierung der Sockelabschnitt absichtlich vorgesehen und betragen beispielsweise einige Zentimeter. Ein Verbindungselement ist dabei ein sich in die Gesamtform des Sockels einpassendes Element zum Überbrücken und Schließen des Montageabstands, beispielsweise im Zuge einer Endmontage, sodass sich aus den Sockelabschnitten und dem Verbindungselement ein die vorbeschriebenen Anforderungen erfüllender Sockel ergibt. Insbesondere ist dabei eine Verbindung zwischen den Sockelabschnitten, dem Verbindungselement und/oder der Tragstruktur auf einer den Stufen/Paletten abgewandten Seite des Sockels vorgesehen.

Die Lösung der Aufgabe mit dem vorbeschriebenen Sockel umfasst nun also die Lehre, dass die Sockelabschnitte mit einem Montageabstand zueinander an der Tragstruktur eines jeweiligen Längsabschnittsmoduls vorgesehen werden und die Verbindung über das Verbindungselement erfolgt. Auf diese Weise ist die Positionierung der Sockelabschnitte an einem jeweiligen Längsabschnittsmodul dahingehend vereinfacht, dass die Anforderungen an die Passgenauigkeit, mit der die Sockelabschnitte fluchten und zueinander in der Längsrichtung beabstandet sind gegenüber einem unmittelbaren Stoß verringert sind, da etwaige Ungenauigkeiten durch das Verbindungselement ausgeglichen werden können. Weiterhin besteht durch das Vorsehen des Montageabstands bei dem Verbinden der Längsabschnittsmodule keine Gefahr, dass ein aus einem jeweiligen Längsabschnittsmodul zu weit herausragender Sockelabschnitt beschädigt wird, beispielsweise durch eine Querbewegung der Längsabschnittsmodule quer zueinander.

Durch die Lösung der Aufgabe mit dem vorbeschriebenen Sockel wird auch erreicht, dass eine Längserstreckung des Montageabstands flexibel überbrückt werden kann, und zwar, indem das Verbindungselement keilförmig als gleichschenkliges Trapez ausgebildet ist und entsprechende Kanten der Sockelabschnitte als Gegenschrägen zu den Schenkeln des Trapezes ausgebildet sind. Durch ein Verschieben des trapezförmigen Verbindungselements entlang der schrägen Kanten erfolgt in jedem Fall eine passgenaue Längsüberbrückung des Montageabstands. Anders formuliert bilden die Sockelabschnitte den Montageabstand V-förmig aus und das seinerseits ebenfalls V-förmig ausgebildete Verbindungselement wird von oben in den V-förmigen Montageabstand eingeschoben, bis es zum Einliegen gelangt. Es ist dann ein in der Längsrichtung sicher geschlossener Sockel ohne Gefahrenstellen wie beispielsweise offene Unterbrechungen gebildet. Durch das Verbindungselement wird es also ermöglicht, bis zu einem gewissen Maß unterschiedliche Abstände zwischen Sockelabschnitten zu überbrücken, sodass die Anforderungen an die Positionierung und Ausrichtung eines jeweiligen Sockelabschnitts an einem Längsabschnittsmodul entsprechend reduziert/vereinfacht wird, und ein Sockelabschnitt insbesondere ohne zu großen Überstand über das Längsabschnittsmodul modulweise montiert werden kann.

Die Aufgabe wird auch gelöst durch einen Sockel für eine modulweise zusammenbaubare Fahrwegvorrichtung, insbesondere eine Fahrtreppenvorrichtung, mit zumindest einem ersten Längsabschnittsmodul und einem zweiten Längsabschnittsmodul, der Sockel aufweisend einen dem ersten Längsabschnittsmodul zugeordneten ersten Sockelabschnitt und einen dem zweiten Längsabschnittsmodul zugeordneten zweiten Sockelabschnitt und zumindest ein Verbindungselement zum Überbrücken eines Montageabstands zwischen dem ersten Sockelabschnitt und dem zweiten Sockelabschnitt in einer Längsrichtung der Fahrwegvorrichtung, wobei das Verbindungselement als Halbtrapez geformt ist und ein erster Schenkel dem ersten Sockelabschnitt und eine dem ersten Schenkel gegenüberliegende Gerade dem zweiten Sockelabschnitt zugeordnet ist, wobei eine mit dem ersten Schenkel korrespondierende Kante des ersten Sockelabschnitts als Gegenschrägen zu dem ersten Schenkel ausgebildet ist, wobei eine mit der Gerade korrespondierende Kante des ersten Sockelabschnitts als Gegengerade zu der Gerade ausgebildet ist und wobei das Verbindungselement in einer zu seiner Höhe parallelen ersten Querrichtung variable an den Sockelabschnitten positioniert befestigbar ist.

Diese Lösung der Aufgabe umfasst dabei die gleiche Lehre wie die vorbeschriebene Lösung mit einem trapezförmigen Sockel, wobei der Längenausgleich des Montageabstands lediglich an einer Seite des Verbindungselements über den ersten Schenkel und die damit korrespondierende Gegenschräge des ersten Sockelabschnitts erfolgt. Die Länge des Sockels wird dabei durch ein Verschieben des Verbindungsstücks in der ersten Querrichtung lediglich zwischen Verbindungsstück und erstem Sockelabschnitt beeinflusst, während die Gerade des Verbindungsstücks an der Gegengerade des zweiten Sockelabschnitts ohne Längenänderung des Sockels verschoben wird. Mit der Lösung sind die vorbeschriebenen Vorteile zum Überbrücken des Montageabstands entsprechend zu erreichen.

Im Folgenden beschriebene Ausführungsformen beziehen sich immer auf beide vorbeschriebene Lösungen der Aufgabe, also auf Sockel mit trapezförmigen Verbindungselementen und auf Sockel mit halbtrapezförmigen Verbindungselementen.

Bevorzugt ist eine einer Innenseite der Fahrwegvorrichtung zugewandte Oberfläche des Verbindungselements mit der Innenseite der Fahrwegvorrichtung zugewandten Oberflächen der Sockelabschnitte fluchtend an den Sockelabschnitten befestigbar. Der Sockel ist dann zu den Stufen/Paletten bzw. zu einer transportierten Person hin als plane, insbesondere ebene und glatte Oberfläche ausgebildet und weist besonders wenige bzw. geringfügige bzw. bestenfalls gar keine Gefahrenstellen auf.

Weiterhin bevorzugt weisen der erste Sockelabschnitt und der zweite Sockelabschnitt jeweils Ausnehmungen zur Aufnahme von Sockelbürsten auf. Sockelbürsten dienen dazu, eine die Fahrwegvorrichtung benutzende Person, insbesondere deren Schuhwerk, von dem zwischen den Stufen/Paletten und dem Sockel angeordneten Spalt fernzuhalten. Vorteilhaft sind derartige Sockelbürsten durch das Vorsehen der Ausnehmungen an den Sockelabschnitten auf standardisierte Weise entlang eines Großteils der Erstreckung des Sockels montierbar, während das Verbindungselement beispielsweise durch ein Zwischenstück einer Sockelbürste überbrückbar ist. Dazu ist beispielsweise eine Sockelbürste mit einem Überstand in den Montagabstand hinein ausgebildet und wird bei einer Endmontage entsprechend händisch gekürzt.

Weiterhin bevorzugt ist/sind die Sockelabschnitte und/oder das Verbindungselement aus einem Flachmaterial, insbesondere aus einem Metallblech, ausgebildet. Ein solches Flachmaterial eignet sich in besonderer Weise zum Ausbilden des Sockels, der zum Überdecken eines flächigen Bereich vorgesehen ist. Ein solches Tafelmaterial ist zudem mit heutigen Bearbeitungsmethoden zudem mit hoher Maßgenauigkeit herstellbar. Bevorzugt ist das Flachmaterial, beispielsweise an Längskanten, zur Versteifung gebogen, bildet also beispielsweise eine Abkantung. Im Bereich der Abkantung können zudem Befestigungsmittel zum Befestigen des Sockels an der Tragstruktur vorgesehen sein.

In einer Ausführungsform weist der Sockel an zumindest einem Sockelabschnitt, insbesondere an einer der Fahrwegvorrichtung abgewandten Außenseite des Sockelabschnitts, angeordnete Verstärkungsprofile auf. Derartige Verstärkungsprofile sind beispielsweise im Querschnitt L-förmig, C-förmig oder als Hohlprofile ausgebildet und dienen der Versteifung des Sockels, insbesondere der Versteifung gegenüber Durchbiegung entlang der Hochrichtung und/oder entlang der Längsrichtung. Im Bereich der Verstärkungsprofile können zudem Befestigungsmittel zum Befestigen des Sockels an der Tragstruktur vorgesehen sein.

In einer weiteren Ausführungsform sind an dem Verbindungselement und/oder den Sockelabschnitten erste Befestigungsmittel zum Festlegen des Verbindungselements an den Sockelabschnitten in einer senkrecht zur ersten Querrichtung stehenden zweiten Querrichtung sowie zweite Befestigungsmittel zum Festlegen des Verbindungselements an den Sockelabschnitten in der ersten Querrichtung angeordnet. Die ersten Befestigungsmittel können dann bereits für eine Verbindung in der zweiten Querrichtung zusammenwirken, um das Verbindungselement in der ersten Querrichtung und/oder der Längsrichtung auf einfache Weise an den Kanten der Sockelabschnitte zu positionieren und dann durch die zweiten Befestigungsmittel nach der endgültigen Positionierung festzulegen. Eine Festlegung in der Längsrichtung erfolgt insbesondere über ein Anliegen der Schenkel des Verbindungselements an den Kanten der Sockelabschnitte.

Die Aufgabe wird weiterhin gelöst durch einen Sockelabschnitt für einen vorbeschriebenen Sockel. Insbesondere weist der Sockelabschnitt eine als Gegenschräge zu einem Schenkel des Verbindungselements ausgebildete Kante auf. Mit dem Sockelabschnitt sind die bezüglich des Sockels vorbeschriebenen Vorteile entsprechend ermöglicht.

Die Aufgabe wird weiterhin gelöst durch ein Längsabschnittsmodul einer modulweise zusammenbaubaren Fahrwegvorrichtung, insbesondere einer Fahrtreppenvorrichtung, mit zumindest einem vorgenannten Sockelabschnitt. Ein solches Längsabschnittsmodul weist die bezüglich des Sockels vorbeschriebenen Vorteile entsprechend auf. Bevorzugt weist das Längsabschnittsmodul eine Tragstruktur mit zwei sich gegenüberliegende Seitenwandeinheiten jeweils mit einem Obergurt, einem Untergurt und einer sich zwischen Obergurt und Untergurt erstreckenden Seitenwand auf, wobei der Sockelabschnitt an zumindest einer Seitenwandeinheit angeordnet ist.

In einer Ausführungsform eines Längsabschnittsmoduls ist die Seitenwand aus einem Flachmaterial, insbesondere aus einem Metallblech, ausgebildet und weist zumindest eine mittels Laserschneiden ausgebildete und gegenüber einem Referenzpunkt definiert positionierte erste Ausnehmung zum Positionieren eines Strukturpfostens an der Seitenwand auf, wobei ein an der ersten Ausnehmung positionierter Strukturpfosten ein sich zu einer Innenseite der Tragstruktur erstreckendes Tragelement aufweist und wobei der Sockelabschnitt an dem Tragelement gehalten ist. Dem liegt insbesondere das Konzept zugrunde, dass zumindest ein wesentlicher und die Gesamtform definierender Anteil der Seitenwand aus Flachmaterial, insbesondere Metallblech, ausgebildet ist, wobei an dem Flachmaterial wenigstens ein Referenzpunkt definiert ist/wird. Durch heutzutage für Flachmaterialien verfügbare Bearbeitungsmethoden mit sehr geringen Toleranzen, insbesondere durch die Bearbeitung mittels Laserschneidwerkzeugen, kann im weiteren Verlauf der Montage der Fahrwegvorrichtung auf diesen wenigstens einen Referenzpunkt Bezug genommen werden, sodass die Montage bei sehr kleinen Montagetoleranzen ausführbar ist und die Fahrwegvorrichtung mit vorteilhaft hoher Maßgenauigkeit hergestellt werden kann. Diese Präzision wird durch definiertes Positionieren der ersten Ausnehmung und somit des Strukturpfostens bzw. des Tragelements bis zu dem Sockelabschnitt hin fortgeführt, sodass auch der Sockelabschnitt bzw. letztlich der Sockel gegenüber dem wenigstens einen Referenzpunkt definiert positioniert ist. Es ist dann möglich, den Sockelabschnitt unmittelbar an der Tragstruktur ausreichend genau zu positionieren und auszurichten, ohne dass dazu ein Hilfsmittel benötigt wird, insbesondere, wenn beim Verbinden zweiter Längsabschnittsmodule diese anhand des Referenzpunkts zueinander positioniert werden. Auf die gleiche Weise kann auch das vergleichsweise exakte relative oder absolute Positionieren von weiteren Komponenten der Fahrwegvorrichtung an dem Profil mit Bezug zum wenigstens einen Referenzpunkt ermöglicht werden, und darüber hinausgehende Maßnahmen zum Ausrichten und Positionieren der Komponenten, insbesondere relativ zueinander, können weitgehend entfallen. Ganz besonders bevorzugt umfasst die Erfindung die Lehre, an dem Flachmaterial oder dem Profil neben dem insbesondere in der entsprechenden Seitenwand angeordneten wenigstens einen Referenzpunkt im Zuge der gleichen Bearbeitungsmethode weitere Referenzen, insbesondere entsprechende Ausnehmungen einzubringen (im Sinne von zusätzlichen komponentenspezifischen Montagereferenzpunkten), an denen weitere Komponenten direkt und somit in definierter Positionierung zum wenigstens einen (Master-)Referenzpunkt mit hoher Genauigkeit angeordnet werden können. Die Referenzen werden insbesondere auch in Bereichen des Flachmaterials eingebracht, die im Anschluss an die vorgenannte Bearbeitungsmethode weiteren Bearbeitungsschritten, insbesondere Biegeverfahren, unterzogen werden können, wodurch das hier beschriebene Referenzierungskonzept auch zur mehrdimensionalen Positionierung im Raum bezüglich wenigstens zwei oder aller drei Raumrichtungen umgesetzt werden kann. Das beschriebene Referenzierungssystem weist weiterhin den Vorteil auf, dass eine gegenüber der üblichen Fachwerkkonstruktion besonders leichte Tragstruktur geschaffen wird.

Insbesondere ist bei einem Längsabschnittsmodul vorgesehen, dass als Referenzpunkt ein Verbindungsmittel zum Ausbilden einer tragenden Modulverbindung des Längsabschnittsmodul mit einem weiteren Längsabschnittsmodul dient oder, dass die erste Ausnehmung und das Verbindungsmittel auf den gleichen Referenzpunkt bezogen positioniert sind. Das weitere Längsabschnittsmodul kann dann einen entsprechenden absoluten Referenzpunkt aufweisen oder auf einen absoluten Referenzpunkt des Längsabschnittsmoduls referenzieren, wobei auf den absoluten Referenzpunkt bevorzugt auch während der Montage der Fahrwegvorrichtung referenziert wird. Insbesondere ist das Verbindungsmittel mittels Laserschneiden an dem Längsabschnittsmodul eingebracht. Bevorzugt ist das Längsabschnittsmodul zudem als Zwischenmodul zwischen zwei Kopfmodulen ausgebildet.

Die Aufgabe wird weiterhin auch gelöst durch eine Fahrwegvorrichtung, insbesondere Fahrtreppenvorrichtung, mit einem vorbeschriebenen Sockel und insbesondere mit einem vorbeschriebenen Längsabschnittsmodul. Eine solche Fahrwegvorrichtung weist die bezüglich des Sockels bzw. bezüglich des Längsabschnittmoduls vorbeschriebenen Vorteile entsprechend auf.

### Kurze Beschreibung der Zeichnungen

Nachfolgend wird die Erfindung unter Bezugnahme auf die anliegenden Zeichnungen anhand bevorzugter Ausführungsbeispiele näher erläutert. Die Formulierung Figur ist in den Zeichnungen mit Fig. abgekürzt.

In den Zeichnungen zeigen
- Fig. 1a: eine perspektive Ansicht eines teilweise montierten Kopfmoduls einer modulweise zusammenbaubaren Fahrwegvorrichtung mit einer Tragstruktur;
- Fig. 1b: eine perspektive Ansicht eines teilweise montierten Zwischenmoduls einer modulweise zusammenbaubaren Fahrwegvorrichtung mit einer Tragstruktur;
- Fig. 1c: eine perspektive Ansicht eines weiteren teilweise montierten Kopfmoduls einer modulweise zusammenbaubaren Fahrwegvorrichtung mit einer Tragstruktur;
- Fig. 1d: eine Detailansicht einer Tragstruktur gemäß Fig. 1a bis 1c;
- Fig. 2: eine Ansicht eines Sockels für eine Fahrwegvorrichtung mit einem Verbindungselement in einer ersten Ausführungsform;
- Fig. 3: eine Ansicht eines Sockels für eine Fahrwegvorrichtung mit einem Verbindungselement in einer zweiten Ausführungsform; und
- Fig. 4: eine Ansicht eines Querschnitts eines Sockelabschnitts für einen Sockel.

### Detaillierte Beschreibung der Zeichnungen

Die beschriebenen Ausführungsbeispiele sind lediglich Beispiele, die im Rahmen der Ansprüche auf vielfältige Weise modifiziert und/oder ergänzt werden können. Jedes Merkmal, das für ein bestimmtes Ausführungsbeispiel beschrieben wird, kann eigenständig oder in Kombination mit anderen Merkmalen in einem beliebigen anderen Ausführungsbeispiel genutzt werden. Jedes Merkmal, das für ein Ausführungsbeispiel einer bestimmten Anspruchskategorie beschrieben wird, kann auch in entsprechender Weise in einem Ausführungsbeispiel einer anderen Anspruchskategorie eingesetzt werden.

Die Figuren 1a bis 1c zeigen mehrere Längsabschnittsmodule 1.1, 1.2, 1.3 einer modulweise zusammengebauten Fahrwegvorrichtung 1, nämlich Figur 1a ein als unteres Kopfmodul ausgebildetes erstes Längsabschnittsmodul 1.1, Figur 1b ein als Zwischenmodul ausgebildetes zweites Längsabschnittsmodul 1.2 und Figur 1c ein als oberes Kopfmodul ausgebildetes drittes Längsabschnittsmodul 1.3. Die Kopfmodule erstrecken sich dabei über Knickstellen hinaus, bzw. weisen einen abgeknickten Stummel auf. Die Längsabschnittsmodule 1.1, 1.2, 1.3 weisen jeweils eine Tragstruktur 2 mit jeweils zwei sich jeweils hauptsächlich in einer Längsrichtung L erstreckenden Seitenwandeinheiten 2.1, 2.2 und sich in einer zweiten Querrichtung Q.2 erstreckenden Querträgern 2.3 auf. Eine jeweilige Seitenwandeinheit 2.1, 2.2 weist wiederum jeweils eine Seitenwand 3, einen sich in Längsrichtung L erstreckenden Obergurt 4.1 und einen sich in Längsrichtung L erstreckenden Untergurt 4.2 auf.

Der Aufbau einer ähnlichen Tragstruktur 2 ist in der Figur 1d im Detail gezeigt. Dabei ist die Seitenwand 3 aus einem Flachmaterial ausgebildet, bei dem durch Aussparungen 5 Strukturabschnitte 6.1 und Strukturabschnitte 6.2 ausgebildet sind. Die Strukturabschnitte 6.1 unterteilen die Seitenwand 3 bzw. die Seitenwandeinheit 2 folglich in Felder. Ferner sind an den Strukturabschnitten 6.1 Strukturpfosten 7 mit Tragelementen 7.1 und die Querstreben 2.3 angeordnet bzw. befestigt, insbesondere verschweißt.

Die Seitenwand 3 ist weiterhin integral mit dem Obergurt 4.1 und dem Untergurt 4.2 ausgebildet. So ist durch das die Seitenwand 3 ausbildende Flachmaterial eine erste Wandung 8.1 und L-förmig von der ersten Wandung 8.1 abgebogen eine zweite Wandung 8.2 des Obergurts 4.1 gebildet. Eine dritte Wandung 8.3 und eine vierte Wandung 8.4 des Obergurts 4.1 sind durch ein weiteres, aus einem L-förmig gebogenen Flachmaterial gebildeten und mit dem die Seitenwand 3 ausbildenden Flachmaterial verschweißten, Element gebildet. In gleicher Weise sind durch das die Seitenwand 3 ausbildende Flachmaterial L-förmig von der Seitenwand 3 abgebogen eine erste Wandung 9.1 und L-förmig von der ersten Wandung 9.1 abgebogen eine zweite Wandung 9.2 des Untergurts 4.2 gebildet. Eine dritte Wandung 9.3 und eine vierte Wandung 9.4 des Untergurts 4.2 sind durch eine L-förmig gebogene Bodeneinheit 10 gebildet.

Wiederum mit Bezug auf die Figuren 1a bis 1c sind die Längsabschnittsmodule 1.1, 1.2, 1.3 mit mehreren Komponenten der Fahrwegvorrichtung dargestellt. So weist das untere Kopfmodul (Fig. 1a) eine Kammplatte 12, einen Sockel 13, eine Balustrade 16 mit darauf angeordnetem Handlauf 17 und mehrere Führungen 14.1, 14.2, 14.3 für nicht dargestellte Kettenrollen, Stufen-/Palettenrollen und/oder einen Handlauf auf. Entsprechende Führungen 14.1, 14.2, 14.3, ein Sockel 13 und eine Balustrade 16 sind auch in dem Zwischenmodul (Fig. 1b) angeordnet. Die Führungen 14.1, 14.2, 14.3 liegen dabei auf den Tragelementen 7.1 auf. Das obere Kopfmodul (Fig. 1c) weist neben den bereits im unteren Kopfmodul und/oder Zwischenmodul vorhandenen Komponenten einen Antrieb 15 zum Antreiben einer Kette und/oder einem Handlaufumlauf auf. Bei der Darstellung des oberen Kopfmoduls ist eine vorgesehene Balustrade 16 nicht dargestellt.

Die Längsmodule 1.1, 1.2, 1.3 weisen jeweils an den Tragstrukturen 2, bzw. Seitenwandeinheiten 2.1, 2.2, bzw. Seitenwänden 3 im Flachmaterial eingebrachte Referenzpunkte 18 auf, die in Fig. 1d dargestellt sind. In den Figuren 1a bis 1c sind die Referenzpunkte 18 von Montagehalterungen 19 überdeckt, die wiederum auf Schlitten 20 befestigt sind. Durch das Aufhängen der Längsabschnitte 1.1, 1.2, 1.3 an den Referenzpunkten 18 ist es ermöglicht, während der Montage immer wieder und bestenfalls ausschließlich bei der Positionierung/Ausrichtung von Komponenten auf die Referenzpunkte 18 Bezug zu nehmen. Die Referenzpunkte 18 sind bei der Fertigung der Seitenwände 3 durch Laserschneiden an dem Flachmaterial ausgebildet, wobei durch für das Laserschneiden typische Genauigkeit alle weiteren an dem Flachmaterial eingebrachten Ausnehmungen oder Ausschnitte exakt gegenüber den Referenzpunkten 18 positioniert sind und insofern ihrerseits als Referenzen bei der Positionierung/Ausrichtung von Komponenten dienen können. Insbesondere gilt dies für zum Verbinden der Längsabschnittmodule 1.1, 1.2, 1.3 vorgesehene Verbindungsmittel 21 und Schlitze 22 zum Aufnehmen von Komponenten der Fahrwegvorrichtung 1 wie etwa der Tragelemente 7.1. Mittels der Referenzpunkte 18 und insbesondere der Aufhängung der Längsabschnittmodule 1.1, 1.2, 1.3 ist auch eine exakte Ausrichtung der Längsabschnittmodule 1.1, 1.2, 1.3 zueinander bei deren Verbindung miteinander über die Verbindungsmittel 21 ermöglicht.

Figur 2 zeigt einen Sockel 13, der aus einem ersten Sockelabschnitt 13.1, einem zweiten Sockelabschnitt 13.2 und einem Verbindungselement 13.3 ausgebildet ist. Der erste Sockelabschnitt 13.1 und der zweite Sockelabschnitt 13.2 liegen in der Längsrichtung L durch einen Montageabstand 23 zueinander beabstandet, wobei das Verbindungselement 13.3 des Montageabstand 23 ausfüllt. Dazu ist das Verbindungselement 13.3 keilförmig ausgebildet, also aus der zweiten Querrichtung Q.2 betrachtet gleichschenkelig trapezförmig ausgebildet. Ein erster Schenkel 24.1 des Verbindungselements 13.3 und ein zweiter Schenkel 24.2 des Verbindungselements 13.3 sind also schräg ausgebildet, wobei entsprechende Kanten 25.1, 25.2 des ersten Sockelabschnitts 13.1 bzw. des zweiten Sockelabschnitts 13.2 als Gegenschrägen zu den Schenkeln 24.1, 24.2 ausgebildet sind. Auf diese Weise kann das Verbindungselement 13.3 in einer ersten Querrichtung Q.1 in den Montageabstand 23 eingeschoben werden, bis die Schenkel 24.1, 24.2 an den Kanten 25.1, 25.2 anliegen, sodass das Verbindungselement 13.3 den Montageabstand 23 in der Längsrichtung L sicher überbrückt, ohne dass der Montageabstand 23 in der Längsrichtung L präzise definiert sein muss. Das Verbindungselement 13.3 ist durch nicht gezeigte Befestigungsmittel mit dem ersten Sockelabschnitt 13.1, dem zweiten Sockelabschnitt 13.2 und oder einer Tragstruktur 2 der Fahrwegvorrichtung 1 verbunden bzw. verbindbar. Die Sockelabschnitte 13.1, 13.2 und das Verbindungselement 13.3 sind mit fluchtenden der Innenseite der Fahrwegvorrichtung 1 zugewandten Oberflächen 26.1, 26.2, 26.3 zueinander positioniert. An den Sockelabschnitten 13.1, 13.2 sind weiterhin Ausnehmungen 27 zum Positionieren bzw. Befestigen einer nicht dargestellten Sockelbürste vorgesehen.

Figur 3 zeigt einen Sockel 13, dessen Verbindungselement 13.3 als Halbtrapez ausgebildet ist und in der Längsrichtung L mit einer deutlich geringeren Längenerstreckung ausgebildet ist. Es können zur Endmontage der Fahrwegvorrichtung 1 Verbindungselemente 13.3 unterschiedlicher Längenerstreckung vorgehalten werden, um eine große Variation von Montageabständen 23 sicher überbrücken zu können. Das als Halbtrapez ausgebildete Verbindungselement 13.3 weist einen ersten Schenkel 24.1 auf, der mit der Kante 25.1 des ersten Sockelabschnitts 13.1 wie bezüglich Fig. 2 vorbeschrieben korrespondiert. Weiterhin weist das Verbindungselement 13.3 dem ersten Schenkel 24.1 gegenüberliegend eine Gerade 24.3 auf, die mit der als Gegengeraden ausgebildeten Kante 25.2 des zweiten Sockelabschnitts korrespondiert. Ein Verschieben der Gerade 24.3 entlang der Kante 25.2 bewirkt dabei keine Längenänderung des Sockels 13, sondern eine solche wird lediglich durch das Zusammenwirken des ersten Schenkels 24.1 mit der kante 25.1 bewirkt.

Figur 4 zeigt einen Querschnitt eines Sockels 13. Bzw. eines Sockelabschnitts 13.1, 13.2. Der Sockel 13 bzw. Sockelabschnitt 13.1, 13.2 ist aus einem Flachmaterial ausgebildet und weist an Längskanten eine Abkantung 28 zur Versteifung auf. An der Abkantung 28 können auch nicht dargestellte Befestigungsmittel zum Verbindungen des Sockels 13 bzw. Sockelabschnitts 13.1, 13.2 mit einem anderen Sockelabschnitt 13.2, 13.2, dem Verbindungselement 13.1 und/oder der Tragstruktur 2 angeordnet sein. Weiterhin weist der Sockel 13 bzw. Sockelabschnitt 13.1, 13.2 zur weiteren Versteifung ein Verstärkungsprofil 29 auf, dass C-förmig ausgebildet ist und an einer den Stufen/Paletten abgewandten Seite des Sockels 13 bzw. der Sockelabschnitte 13.1, 13.2 angeordnet ist. Auch an dem Verstärkungsprofil 29 können nicht dargestellte Befestigungsmittel zum Verbindungen des Sockels 13 bzw. Sockelabschnitts 13.1, 13.2 mit einem anderen Sockelabschnitt 13.2, 13.2, dem Verbindungselement 13.1 und/oder der Tragstruktur 2 angeordnet sein.

### Bezugszeichenliste

- 1: Fahrwegvorrichtung
- 1.1: erstes Längsabschnittsmodul (unteres Kopfmodul)
- 1.2: zweites Längsabschnittsmodul (Zwischenmodul)
- 1.3: drittes Längsabschnittsmodul (oberes Kopfmodul)
- 2: Tragstruktur
- 2.1: erste Seitenwandeinheit
- 2.2: zweite Seitenwandeinheit
- 2.3: Querträger
- 4.1: Obergurt
- 4.2: Untergurt
- 5: Aussparung
- 6.1: erster Strukturabschnitt
- 6.2: zweiter Strukturabschnitt
- 7: Strukturpfosten
- 7.1: Tragelement
- 8.1: erste Wandung des Obergurts
- 8.2: zweite Wandung des Obergurts
- 8.3: dritte Wandung des Obergurts
- 8.4: vierte Wandung des Obergurts
- 9.1: erste Wandung des Untergurts
- 9.2: zweite Wandung des Untergurts
- 9.3: dritte Wandung des Untergurts
- 9.4: vierte Wandung des Untergurts
- 10: Bodeneinheit
- 12: Kammplatte
- 13: Sockel
- 13.1: erster Sockelabschnitt
- 13.2: zweiter Sockelabschnitt
- 13.3: Verbindungselement
- 14.1: erste Führung
- 14.2: zweite Führung
- 14.3: dritte Führung
- 15: Antrieb
- 16: Balustrade
- 17: Handlauf
- 18: Referenzpunkt
- 19: Montagehalterung
- 20: Schlitten
- 21: Verbindungsmittel
- 22: Schlitz
- 23: Montageabstand
- 24.1: erster Schenkel des Verbindungselements
- 24.2: zweiter Schenkel des Verbindungselements
- 24.3: Gerade des Verbindungselements
- 25.1: Kante des ersten Sockelabschnitts
- 25.2: Kante des zweiten Sockelabschnitts
- 26.1: Oberfläche des ersten Sockelabschnitts
- 26.2: Oberfläche des zweiten Sockelabschnitts
- 26.3: Oberfläche des Verbindungselements
- 27: Ausnehmung
- 28: Abkantung
- 29: Verstärkungsprofil
- L: Längsrichtung
- Q.1: erste Querrichtung
- Q.2: zweite Querrichtung

## Patentansprüche

1. Sockel (13) für eine modulweise zusammenbaubare Fahrwegvorrichtung (1), insbesondere eine Fahrtreppenvorrichtung, mit zumindest einem ersten Längsabschnittsmodul (1.1, 1.2, 1.3) und einem zweiten Längsabschnittsmodul (1.1, 1.2, 1.3), der Sockel (13) aufweisend
einen dem ersten Längsabschnittsmodul (1.1, 1.2, 1.3) zugeordneten ersten Sockelabschnitt (13.1) und einen dem zweiten Längsabschnittsmodul (1.1, 1.2, 1.3) zugeordneten zweiten Sockelabschnitt (13.2); und
zumindest ein Verbindungselement (13.3) zum Überbrücken eines Montageabstands (23) zwischen dem ersten Sockelabschnitt (13.1) und dem zweiten Sockelabschnitt (13.2) in einer Längsrichtung (L) der Fahrwegvorrichtung (1);
wobei das Verbindungselement (13.3) als gleichschenkliges Trapez geformt ist und ein erster Schenkel (24.1) dem ersten Sockelabschnitt (13.1) und ein zweiter Schenkel (24.2) dem zweiten Sockelabschnitt (13.2) zugeordnet ist;
wobei mit dem Verbindungselement (13.3) korrespondierende Kanten (25.1, 25.2) der Sockelabschnitte (13.1, 13.2) als Gegenschrägen zu den Schenkeln (24.1, 24.2) ausgebildet sind; und
wobei das Verbindungselement (13.3) in einer zu seiner Höhe parallelen ersten Querrichtung (Q.1) variable an den Sockelabschnitten (13.1, 13.2) positioniert befestigbar ist.

2. Sockel (13) für eine modulweise zusammenbaubare Fahrwegvorrichtung (1), insbesondere eine Fahrtreppenvorrichtung, mit zumindest einem ersten Längsabschnittsmodul (1.1, 1.2, 1.3) und einem zweiten Längsabschnittsmodul (1.1, 1.2, 1.3), der Sockel (13) aufweisend
einen dem ersten Längsabschnittsmodul (1.1, 1.2, 1.3) zugeordneten ersten Sockelabschnitt (13.1) und einen dem zweiten Längsabschnittsmodul (1.1, 1.2, 1.3) zugeordneten zweiten Sockelabschnitt (13.2); und
zumindest ein Verbindungselement (13.3) zum Überbrücken eines Montageabstands (23) zwischen dem ersten Sockelabschnitt (13.1) und dem zweiten Sockelabschnitt (13.2) in einer Längsrichtung (L) der Fahrwegvorrichtung (1);
wobei das Verbindungselement (13.3) als Halbtrapez geformt ist und ein erster Schenkel (24.1) dem ersten Sockelabschnitt (13.1) und eine dem ersten Schenkel gegenüberliegende Gerade (24.3) dem zweiten Sockelabschnitt (13.2) zugeordnet ist;
wobei eine mit dem ersten Schenkel (24.1) korrespondierende Kante (25.1) des ersten Sockelabschnitts (13.1) als Gegenschrägen zu dem ersten Schenkel (24.1) ausgebildet ist;
wobei eine mit der Gerade (24.3) korrespondierende Kante (25.2) des ersten Sockelabschnitts (13.1) als Gegengerade zu der Gerade (24.2) ausgebildet ist; und
wobei das Verbindungselement (13.3) in einer zu seiner Höhe parallelen ersten Querrichtung (Q.1) variable an den Sockelabschnitten (13.1, 13.2) positioniert befestigbar ist.

3. Sockel (13) nach Anspruch 1 oder 2, wobei eine einer Innenseite der Fahrwegvorrichtung (1) zugewandte Oberfläche (26.3) des Verbindungselements (13.3) mit der Innenseite der Fahrwegvorrichtung (1) zugewandten Oberflächen (26.1, 26.2) der Sockelabschnitte (13.1, 13.2) fluchtend an den Sockelabschnitten (13.1, 13.2) befestigbar ist.

4. Sockel (13) nach einem der vorhergehenden Ansprüche, wobei der erste Sockelabschnitt (13.1) und der zweite Sockelabschnitt (13.2) jeweils Ausnehmungen (27) zur Aufnahme von Sockelbürsten aufweisen.

5. Sockel (13) nach einem der vorhergehenden Ansprüche, wobei die Sockelabschnitte (13.1, 13.2) und/oder das Verbindungselement (13.3) aus einem Flachmaterial, insbesondere aus einem Metallblech, ausgebildet ist/sind.

6. Sockel (13) nach einem der vorhergehenden Ansprüche, aufweisend an zumindest einem Sockelabschnitt (13.1, 13.2) , insbesondere an einer der Fahrwegvorrichtung (1) abgewandten Außenseite des Sockelabschnitts (13.1, 13.2), angeordnete Verstärkungsprofile (29).

7. Sockel (13) nach einem der vorhergehenden Ansprüche, wobei an dem Verbindungselement (13.3) und/oder den Sockelabschnitten (13.1, 13.2) erste Befestigungsmittel zum Festlegen des Verbindungselements (13.3) an den Sockelabschnitten (13.1, 13.2) in einer senkrecht zur ersten Querrichtung (Q.1) stehenden zweiten Querrichtung (Q.2) sowie zweite Befestigungsmittel zum Festlegen des Verbindungselements (13.3) an den Sockelabschnitten (13..1, 13.2) in der ersten Querrichtung (Q.1) angeordnet sind.

8. Sockelabschnitt (13.1, 13.2) für einen Sockel (13) nach einem der vorhergehenden Ansprüche.

9. Längsabschnittsmodul (1.1, 1.2, 1.3) einer modulweise zusammenbaubaren Fahrwegvorrichtung (1), insbesondere einer Fahrtreppenvorrichtung, mit zumindest einem Sockelabschnitt (13.1, 13.2) nach Anspruch 8.

10. Längsabschnittsmodul (1.1, 1.2, 1.3) nach Anspruch 9, aufweisend eine Tragstruktur (2) mit zwei sich gegenüberliegende Seitenwandeinheiten (2.1, 2.2) jeweils mit einem Obergurt (4.1), einem Untergurt (4.2) und einer sich zwischen Obergurt (4.1) und Untergurt (4.2) erstreckenden Seitenwand (3), wobei der Sockelabschnitt (13.1, 13.2) an zumindest einer Seitenwandeinheit (2.1, 2.2) angeordnet ist.

11. Längsabschnittsmodul (1.1, 1.2, 1.3) nach Anspruch 10,
wobei die Seitenwand (3) aus einem Flachmaterial, insbesondere aus einem Metallblech, ausgebildet ist und zumindest eine mittels Laserschneiden ausgebildete und gegenüber einem Referenzpunkt (18) definiert positionierte erste Ausnehmung zum Positionieren eines Strukturpfostens (7) an der Seitenwand (3) aufweist;
wobei ein an der ersten Ausnehmung positionierter Strukturpfosten (7) ein sich zu einer Innenseite der Tragstruktur (2) erstreckendes Tragelement (7.1) aufweist; und
wobei der Sockelabschnitt (13.1, 13.2) an dem Tragelement (7.1) gehalten ist.

12. Längsabschnittsmodul (1.1, 1.2, 1.3) nach Anspruch 10 oder 11, ausgebildet als Zwischenmodul zwischen zwei Kopfmodulen.

13. Fahrwegvorrichtung (1), insbesondere Fahrtreppenvorrichtung, mit einem Sockel (13) nach einem der Ansprüche 1 bis 7 und insbesondere mit einem Längsabschnittsmodul (1.1, 1.2, 1.3) nach einem der Ansprüche 9 bis 12.
